# FASCICULE DE BREVET EUROPEEN

(11) **EP 0 115 996 B1**
(45) Date de publication et mention de la délivrance du brevet: **12.11.1986**
(21) Numéro de dépôt: 84400209.7
(22) Date de dépôt: 31.01.1984
(51) Int. Cl.: F01M 9/10, F01L 1/04, F02B 77/11

(54) **Dispositif de commande à came, notamment pour soupapes de moteurs à combustion interne**
Nockenantrieb insbesondere für Ventile von Brennkraftmaschinen
Cam drive device, especially for valves of internal combustion engines

(30) Priorité: 03.02.1983 FR 8301676
(43) Date de publication de la demande: 15.08.1984
(73) Titulaire: REGIE NATIONALE DES USINES RENAULT, 92109 Boulogne-Billancourt (FR)
(72) Inventeur: Rivere, Jean-Pierre, F-75016 Paris (FR)
(74) Mandataire: Réal, Jacques

## Description

La présente invention se rapporte à un dispositif de commande de soupape, en particulier dans un moteur à arbre à cames en tête, du type comportant une came rotative et des moyens de transmission coopérant avec cette came pour communiquer à une soupape, un mouvement alternatif de levée, à l'encontre de la force exercée par un ressort de rappel assurant la retombée de la soupape. Les soupapes de distribution sont couramment commandées soit directement par une came par l'intermédiaire d'un poussoir, soit par un culbuteur, lui-même commandé par une came ou par une tige.

Ces différentes solutions nécessitent en particulier un graissage par alimentation sous pression d'huile ; cette huile doit présenter une viscosité compatible avec le fonctionnement des autres organes du moteur à combustion interne et notamment des paliers pour lesquels cette viscosité doit de préférence rester faible.

Mais une faible viscosité perturbe notamment le fonctionnement de la came par :
- des frottements élevés dus à une épaisseur extrêmement faible du film d'huile situé entre la came et le culbuteur ou le poussoir et à l'instabilité de ce film ; le couple d'entraînement de l'arbre à cames peut alors devenir très pénalisant pour les petites cylindrées ;
- des usures importantes, accélérées par la présence de déchets de combustion faisant office de grains abrasifs.

Un but essentiel de la présente invention consiste à remédier aux inconvénients précités par une disposition particulière des organes de commande de soupapes pour un moteur à combustion interne.

L'objet de l'invention est un dispositif de commande de soupape du type précité dans lequel, suivant une particularité de l'invention, la surface de glissement des moyens de transmission entrant en contact avec la came reste immergée dans un bain d'huile de lubrification indépendant présentant une viscosité élevée de 0,2 à 1 Poiseuille.

Cette disposition permet une lubrification séparée du dispositif de commande de soupape par barbotage en huile visqueuse.

Une double condition de propreté et de réduction des frottements peut ainsi être assurée car les hautes viscosités favorisent la formation d'un film d'huile entre la came et les moyens de transmission tels qu'un culbuteur et un poussoir.

En effet, des essais ont montré que le couple d'entraînement du dispositif de commande de soupape est réduit de moitié avec une lubrification très visqueuse, située notamment dans une plage de 0,2 à 1 Poiseuille (200 à 1 000 centipoises).

Le dispositif de commande de soupape conforme à l'invention permet aussi de ne pas perdre un gain de frottement par l'emploi d'une pompe à huile auxiliaire de performances élevées. Suivant une autre particularité de l'invention, les moyens de transmission précités sont constitués par un culbuteur pivotant en son milieu sur un arbre de culbuteur et pourvu autour de son axe de pivotement de saignées qui débouchent dans le bain d'huile indépendant.

L'arbre de culbuteur peut ainsi être lubrifié en permanence par barbotage.

Suivant une autre particularité de l'invention, les moyens de transmission précités sont constitués par un poussoir immergé dans un bain d'huile visqueuse supérieur. Il s'agit d'une variante pour une attaque directe de soupapes qui permet de conserver les avantages précédents.

L'invention sera mieux comprise et d'autres buts, détails et avantages de celle-ci apparaîtront au cours de la description explicative qui suit, en se reportant aux dessins schématiques annexés, donnés uniquement à titre d'exemples illustrant deux modes de réalisation de l'invention et dans lesquels :
la figure 1 représente une vue en coupe partielle transversale d'une tête de cylindre d'un moteur à combustion interne, avec une commande de soupape à came conforme à l'invention par came et culbuteur,
la figure 2 est une vue en coupe partielle longitudinale d'une tête de cylindre d'un moteur à combustion interne, avec une commande de soupape à came conforme à l'invention par came et poussoir,

et la figure 3 est une vue en coupe partielle de la figure 2 suivant 3-3.

A une culasse 1 d'un moteur à combustion interne représentée à la figure 1, sont essentiellement associés de façon connue en soi, des soupapes 2, des logements 3 de bougies d'allumage, un fluide de refroidissement 4, des guides de soupape 5 munis de joints d'étanchéité 6, des ressorts de rappel 7, des coupelles 8, des vis 9 de réglage de jeu, des culbuteurs 10 montés sur des arbres de culbuteur 11, des cames de commande 12.

Un couvre-culasse 13 muni d'ailettes de refroidissement 14 recouvre cette culasse 1 qui contient un bain d'huile visqueuse 15 de lubrification thermiquement isolé de cette culasse par un revêtement 17.

Les culbuteurs 10 présentent chacun une partie basse 10, munie d'un patin 10₂ et noyée dans le bain d'huile 15 ; chacun de ces culbuteurs pivote en son milieu sur un arbre 11 et présente autour de son axe de pivotement, une gorge circulaire 10₃ qui débouche vers le fond du bain 15 dans un canal inférieur 10₄.

Une variante représentée aux figures 2 et 3 est relative à une commande de soupapes en tête par arbre à cames en tête à attaques directes des soupapes.

Sur ces figures sont représentés :
- une culasse 20 pourvue d'un bain d'huile visqueuse supérieur 21 dans lequel sont immergés des poussoirs 22 attaqués par des cames 23 ;
- un arbre à cames 24 muni d'un alésage interne 25 qui communique par des trous 26 judicieusement pratiqués dans les cames 23 avec le bain d'huile supérieur 21 d'une part, et par un trou traversant 27, une gorge intérieure 28 d'un palier 29 et un canal d'alimentation 30 débouchant dans la gorge 28, avec un bain d'huile visqueuse inférieur 31 ;
- une pompe à huile sous basse pression 32 entraîné par l'arbre à cames 24 par l'intermédiaire d'un ensemble de pignons 33 ;
- et de façon conventionnelle, des soupapes 34, des ressorts de rappel 35 de soupape, des guides de soupape 36, des coupelles d'attaque 37 de soupape, des pastilles 38 de poussoir assurant le contact avec les cames 23 et des joints d'étanchéité à l'huile 39 montés sur les guides 36.

Le dispositif de commande de soupape précédemment décrit fonctionne de la manière suivante :
Comme le montre la figure 1, la partie basse 10, du culbuteur 10 est entièrement noyée dans l'huile du bain 15 ; par conséquent, la lubrification de la surface de glissement de ce culbuteur entrant en contact par le patin 10₂ avec la came de commande 12 partiellement immergée est assurée en permanence.

Le nez de came 12₁ projette de l'huile par centrifugation dans la gorge 10₃ du culbuteur 10 par l'intermédiaire du canal inférieur 10₄ et permet ainsi de lubrifier continuellement l'arbre 11 de culbuteur. Simultanément, les projections d'huile 16 extérieures au bain d'huile 15 suffisent à lubrifier la surface de contact entre la soupape 2 et la vis 9 de réglage de jeu. Le revêtement 17 constitué, soit par un matériau isolant par exemple plastique, soit par une lame d'air prise notamment entre deux parois, permet de conserver une viscosité suffisante de l'huile du bain 15 à chaud. Cette isolation thermique limite le flux de chaleur qui provient de la culasse 1 et chauffe l'huile du bain 15. De plus, les ailettes de refroidissement 14 du couvre-culasse 13 contribuent à évacuer le flux de chaleur dégagée par le frottement de la distribution.

La montée en température de l'huile de lubrification est ainsi limitée de manière efficace.

Dans la variante représentée sur les figures 2 et 3, une circulation d'huile fortement visqueuse avec le bain supérieur 21 indépendant et alimenté par le bain d'huile inférieur 31 servant de réservoir, par l'intermédiaire de la pompe sous basse pression 32 permet d'assurer en permanence la lubrification des surfaces de glissement des poussoirs 22 entrant en contact avec les cames 23 par les pastilles 38.

Sous l'action de la pompe sous basse pression 32, l'huile visqueuse du bain 31 remonte successivement par le canal 30, la gorge 28 et le trou 27 dans la rampe d'huile constituée par l'alésage interne 25 de l'arbre à cames 24. Cette huile alimente ensuite au travers des trous 26 judicieusement percés dans les cames 23, le bain d'huile supérieur 21 avant l'attaque des poussoirs 22 par les flancs de ces cames. L'huile visqueuse est susceptible de retomber ensuite dans le bain inférieur 31 servant de réservoir pour boucler le circuit de lubrification de la distribution.

Comme pour la commande de soupapes par culbuteurs et cames, les joints d'étanchéité 39 montés sur les guides de soupape 36 limitent au mieux la consommation d'huile et un matériau thermiquement isolant peut séparer les bains d'huile 21 et 31 de la culasse 20.

Afin de rendre compatible l'utilisation d'huiles à fortes viscosités avec le bon fonctionnement des paliers d'arbre à cames et réduire ainsi les frottements de façon optimale, une solution simple consiste à se servir de paliers usuels à arcs partiels.

## Revendications

1. Dispositif de commande de soupape, pour un moteur à combustion interne à arbres à cames en tête, du type comportant une came rotative (12, 23) et des moyens de transmission (10, 22) coopérant avec cette came pour communiquer à une soupape (2, 34) un mouvement alternatif de levée, à l'encontre de la force exercée par un ressort de rappel (7, 35) assurant la retombée de la soupape (2, 34), caractérisé en ce que la surface de glissement desdits moyens de transmission (10, 22) entrant en contact avec ladite came (12, 23) reste immergée dans un bain d'huile de lubrification (15, 21) indépendant présentant une viscosité élevée de 0,2 à 1 Poiseuille (200 à 1 000 centipoises).

2. Dispositif de commande de soupape selon la revendication 1, caractérisé en ce que lesdits moyens de transmission sont constitués par un culbuteur (10) pivotant en son milieu sur un arbre (11) de culbuteur et pourvu autour de son axe de pivotement, de saignées (10₃, 10₄) qui débouchent dans ledit bain d'huile (15) pour le graissage par centrifugation dudit arbre (11) de culbuteur.

3. Dispositif de commande de soupape selon la revendication 1, caractérisé en ce que lesdits moyens de transmission sont constitués par un poussoir (22) immergé dans un bain d'huile visqueuse (21) supérieur.

4. Dispositif de commande de soupape selon la revendication 3, caractérisé en ce que ledit bain supérieur (21) est alimenté à partir d'un bain d'huile inférieur (31) par l'intermédiaire d'une pompe sous basse pression (32), d'un canal (30) et d'une gorge (28) pratiqués dans un palier (29) d'arbre à cames (24), d'un trou (27) traversant cet arbre à cames et débouchant dans un alésage interne (25) formant rampe d'huile, et de trous (26) judicieusement percés dans les cames (23) dudit arbre (24).

5. Dispositif de commande de soupape selon l'une quelconque des revendications 1 à 4, caractérisé en ce qu'un matériau thermiquement isolant (17) sépare ledit bain d'huile indépendant (15, 21, 31) de ladite culasse (1. 20).

6. Dispositif de commande de soupape selon l'une quelconque des revendications 1 à 5, caractérisé en ce que l'arbre à cames (24) correspondant à ladite came (12, 23) tourne dans des paliers à arcs partiels pour réduire le frottement de ceux- ci en huile visqueuse.

7. Dispositif de commande de soupape selon l'une quelconque des revendications 1 à 6, caractérisé en ce qu'un joint d'étanchéité (6, 39) est monté sur le guide (5, 36) de ladite soupape (2, 34) pour réduire la consommation d'huile.

## Claims

1. A valve actuating arrangement for an overhead camshaft internal combustion engine of the type comprising a rotary cam (12, 23) and transmission means (10, 22) co-operating with said cam for imparting an alternating lift movement to a valve (2, 34) against the force applied by a return spring (7, 35) causing the valve (2, 34) to close again, characterised in that the sliding surface of said transmission means (10, 22) coming into contact with said cam (12, 23) remains immersed in an independent lubricating oil bath (15, 21) having a high viscosity of from 0.2 to 1 Poiseuille (200 to 1 000 centipoises).

2. A valve actuating arrangement according to claim 1 characterised in that said transmission means are formed by a rocker arm (10) which is pivotal at its centre on a rocker shaft (11) and which is provided about its pivot axis with grooves (10₃, 10₄) which open into said oil bath (15) for lubrication by centrifugal action of said rocker shaft (11).

3. A valve actuating arrangement according to claim 1 characterised in that said transmission means comprise a cam follower (22) immersed in an upper bath of viscous oil (21).

4. A valve actuating arrangement according to claim 3 characterised in that said upper bath (21) is supplied from a lower oil bath (31) by way of a low pressure pump (32), a duct (30) and a groove (28) which are provided in a bearing (29) of the camshaft (24), a hole (27) which passes through said camshaft and which opens into an internal bore (25) forming an oil distributor means, and holes (26) which are suitably provided in the cams (23) of said shaft (24).

5. A valve actuating arrangement according to any one of claims 1 to 4 characterised in that a heat-insulating material (17) separates said independent oil bath (15, 21, 31) from said cylinder head (1, 20).

6. A valve actuating arrangement according to any one of claims 1 to 5 characterised in that the camshaft (24) corresponding to said cam (12, 23) rotates in bearings of partial arc configuration in order to reduce the friction thereof with viscous oil.

7. A valve actuating arrangement according to any one of claims 1 to 6 characterised in that a sealing member (6, 39) is mounted on the guide (5, 36) of said valve (2, 34) to reduce oil consumption.

## Patentansprüche

1. Ventilantrieb für eine Brennkraftmaschine mit oben liegenden Nockenwellen, mit einem drehbaren Nocken (12, 23) und einer Übertragungsanordnung (10, 22), die mit den Nocken zusammenwirkt um ein Ventil (2,34) abwechselnd eine Hubbewegung zu erteilen gegen die Wirkung einer Rückholfeder (7, 35), die das Absenken des Ventils (2, 34) gewährleistet, dadurch gekennzeichnet, daß die Gleitfläche der Übertragungsanordnung (10, 22), die den Nocken berührt, in ein unabhängiges Schmierölbad (15, 21) eingetaucht bleibt, das eine erhöhte Viskosität von 0,2 bis 1 Poiseuille (200 bis 1 000 Centipoises) aufweist.

2. Ventilantrieb nach Anspruch 1, dadurch gekennzeichnet, daß die Übertragungsanordnung aus einem Kipphebel (10) besteht, der mittig um eine Kipphebelwelle (11) verschwenkbar ist und der um seine Schwenkachse herum Rillen (10₃, 10₄) aufweist, die im Ölbad (15) münden um die Kipphebelwelle (11) mittels Zentrifugieren zu schmieren.

3. Ventilantrieb nach Anspruch 1, dadurch gekennzeichnet, daß die Übertragungsanordnung aus einem Stößel (22) besteht, der in ein oberes viskoses Ölbad (21) eintaucht.

4. Ventilantrieb nach Anspruch 3, dadurch gekennzeichnet, daß das obere Bad (21) von einem unteren Ölbad (31) gespeist wird mittels einer Niederdruckölpumpe (32), einer Leitung (30) und einer Nut (28), die in einem Lager (29) für die Nockenwelle (24) vorgesehen sind, einer Öffnung (27), die die Nockenwelle durchsetzt und in einer Innenbohrung (25) mündet, welche eine Ölleitfläche bildet und mit in den Nocken (23) der Welle (24) gebohrte Öffnungen (26).

5. Ventilantrieb nach einem der Ansprüche 1 bis 4, dadurch gekennzeichnet, daß ein thermisch isolierendes Material (17) das unabhängige Ölbad (15, 21, 31) vom Zylinderkopf (1, 20) trennt.

6. Ventilantrieb nach einem der Ansprüche 1 bis 5, dadurch gekennzeichnet, daß die zum Nocken (12, 23) gehörende Nockenwelle (24) sich in Teilsegmentlagern dreht um die Reibung zwischen diesen und dem viskosen Öl zu verringern.

7. Ventilantrieb nach einem der Ansprüche 1 bis 6, dadurch gekennzeichnet, daß ein Dichtungsring (6, 39) auf der Führung (5, 36) für das Ventil (2, 34) vorgesehen ist um den Ölverbrauch zu verringern.
